# EUROPÄISCHE PATENTSCHRIFT

(11) **EP 3 501 030 B1**
(45) Veröffentlichungstag und Bekanntmachung des Hinweises auf die Patenterteilung: **01.12.2021**
(21) Anmeldenummer: 16777669.9
(22) Anmeldetag: 04.10.2016
(51) Int. Cl.: H01C 7/12

(54) **ÜBERSPANNUNGSABLEITERANORDNUNG UND VERFAHREN ZU DEREN EINSTELLUNG**
SURGE ARRESTER ARRANGEMENT AND METHOD FOR ITS CALIBRATION
PARAFOUDRE ET PROCÉDÉ POUR SON ÉTALONNAGE

(43) Veröffentlichungstag der Anmeldung: 26.06.2019
(73) Patentinhaber: Siemens Energy Global GmbH & Co. KG, 81739 München (DE)
(72) Erfinder: BÖHM, Matthias, 91564 Neuendettelsau (DE); ERGIN, Dominik, 91083 Baiersdorf (DE); HOLZMANN, Guido, 91355 Hiltpoltstein (DE); LANGE, Dennie, 91058 Erlangen (DE)
(86) Internationale Anmeldenummer: PCT/EP2016/073653
(87) Internationale Veröffentlichungsnummer: WO 2018/065034

(56) Entgegenhaltungen:
- WO-A1-2010/010067
- DE-A1-102012 210 331
- US-A- 5 317 473

## Beschreibung

Die Erfindung bezieht sich auf Ableiteranordnungen und Verfahren zum Herstellen von Ableiteranordnungen.

In elektrischen Systemen werden bekanntermaßen zum Schutz vor elektrischen Überspannungen Ableiteranordnungen eingesetzt, bei denen spannungsabhängig arbeitende Widerstandselemente elektrisch in Reihe geschaltet sind. Die Anzahl der elektrischen Widerstandselemente legt die Überspannung fest, ab der die Ableiteranordnung aktiviert wird und einen Stromfluss durchlässt.

Aus der Europäischen Patentschrift EP 1 977 434 B1 ist ein Verfahren zum Herstellen einer Ableiteranordnung mit den Merkmalen gemäß dem Oberbegriff des Patentanspruchs 1 bekannt.

Aus der internationalen Patentanmeldung WO 2010/010067 A1 ist eine Überspannungsableiteranordnung mit mehreren Ableitersäulen bekannt. Die Ableitersäulen weisen jeweils einen Stapel von Varistorelementen auf, die mittels eines Zugankers verspannt sind, so dass ein winkelstarrer Verband vorliegt.

Der Erfindung liegt die Aufgabe zugrunde, ein Verfahren zum Herstellen einer Ableiteranordnung anzugeben, die einen großen elektrischen Stromfluss im Falle einer Überspannung führen kann und gleichzeitig einen sicheren Betrieb gewährleistet.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist vorgesehen, dass zusätzlich zu einem Überspannungsableiter mindestens ein weiterer Überspannungsableiter hergestellt wird, indem spannungsabhängig arbeitende Widerstandselemente elektrisch in Reihe geschaltet werden, der Überspannungsableiter und/oder der zumindest eine weitere Überspannungsableiter mit einem Spannsystem versehen wird, das ein Verstellen der auf die Widerstandselemente einwirkenden Einklemmkraft auch nach der erstmaligen Inbetriebnahme des Überspannungsableiters ermöglicht, die Ableiteranordnung mit einer elektrischen Überspannung beaufschlagt wird, die zu einer Reduktion des elektrischen Widerstands der Widerstandselemente führt und einen Stromfluss durch die parallel geschalteten Überspannungsableiter hervorruft und das oder die Spannsysteme derart eingestellt und die Spannkräfte auf den oder die Überspannungsableiter derart eingestellt werden, dass die durch die Überspannungsableiter fließenden Ströme oder Stromverläufe oder die an den Überspannungsableitern anliegenden Spannungen oder die induktivitätsbedingt in den Überspannungsableitern bei Stromfluss induzierten Spannungen mit Blick auf zumindest ein vorgegebenes Kriterium gleich sind oder innerhalb eines vorgegebenen Toleranzbandes liegen.

Ein wesentlicher Vorteil des erfindungsgemäßen Verfahrens ist darin zu sehen, dass die Stromtragfähigkeit der Ableiteranordnung quasi beliebig hoch gewählt werden kann, indem - je nach gewünschtem maximalem Stromfluss - eine entsprechend große Anzahl an Überspannungsableitern elektrisch parallel geschaltet wird.

Ein weiterer wesentlicher Vorteil des erfindungsgemäßen Verfahrens ist darin zu sehen, dass sich parallel geschaltete Überspannungsableiter besser kühlen lassen als ein einziger Überspannungsableiter, der für dieselbe Stromtragfähigkeit eine doppelt so große, zumindest näherungsweise doppelt so große, Querschnittsfläche aufweisen müsste.

Noch ein weiterer wesentlicher Vorteil des erfindungsgemäßen Verfahrens besteht darin, dass sich durch die erfindungsgemäß vorgesehenen Verfahrensschritte gewährleisten lässt, dass die parallel geschalteten Überspannungsableiter jeweils gleiche oder zumindest näherungsweise gleiche Teilströme führen, da das oder die Spannsysteme entsprechend optimal eingestellt werden können. Durch das erfindungsgemäß vorgesehene Einstellen des oder der Spannsysteme lässt sich somit vermeiden, dass die parallel geschalteten Überspannungsableiter im Falle einer Überspannung in unterschiedlichem Maße Strom führen und unterschiedlich belastet werden und unter Umständen eine Überlastung einzelner Überspannungsableiter und nachfolgend ein Ausfall der ganzen Ableiteranordnung auftritt. Bei spannungsabhängig arbeitenden Widerstandselementen besteht im Allgemeinen nämlich das Problem, dass ein hoher Stromfluss zu einer Erwärmung führt, durch die wiederum der elektrische Widerstand noch weiter reduziert und der Strom noch weiter erhöht wird. Wie erläutert, lässt sich eine asymmetrische Verteilung der Teilströme in den parallel geschalteten Überspannungsableitern mit der erfindungsgemäß vorgesehenen Einstellung der Spannsysteme vermeiden, so dass alle parallel geschalteten Überspannungsableiter gleich oder zumindest fast gleich belastet werden und eine stromflussbedingte Temperaturerhöhung in allen Überspannungsableitern den gleichen oder zumindest näherungsweise den gleichen Effekt hat.

Das oder die Spannsysteme werden vorzugsweise derart einge-stellt, dass Messwerte, die den zeitlichen Stromanstieg der in den Überspannungsableitern - bei Überspannung - fließenden Ströme mittelbar oder unmittelbar angeben, gleich sind oder innerhalb eines vorgegebenen Toleranzbandes liegen.

Im Falle von zwei oder mehr Spannsystemen werden diese vorzugsweise individuell eingestellt, so dass sich die Spannkräfte unterscheiden.

Bei einer als besonders vorteilhaft angesehenen Variante ist vorgesehen, dass durch mathematisches Ableiten nach der Zeit Stromanstiegsmesswerte gebildet werden, die den zeitlichen Stromanstieg der in den Überspannungsableitern - bei Überspannung - fließenden Ströme angeben, und das oder die Spannsysteme derart eingestellt werden, dass die Stromanstiegsmesswerte gleich sind oder innerhalb eines vorgegebenen Toleranzbandes liegen.

Es ist vorgesehen, dass bei Stromfluss an den Überspannungsableitern abfallende Spannungen oder induktivitätsbedingt in den Überspannungsableitern induzierte Spannungen unter Bildung von Spannungsmesswerten gemessen werden und das oder die Spannsysteme derart eingestellt werden, dass die Spannungsmesswerte gleich sind oder innerhalb eines vorgegebenen Toleranzbandes liegen.

Besonders einfach und damit vorteilhaft lässt sich das Verfahren durchführen, wenn in die Ableiteranordnung ein Pulsstrom mit einer vorgegebenen Pulsanstiegsflanke eingespeist wird und die durch die Überspannungsableiter fließenden Ströme oder Stromverläufe, insbesondere zeitliche Stromanstiegswerte, oder an den Überspannungsableitern abfallende Spannungen oder induktivitätsbedingt in den Überspannungsableitern induzierte Spannungen gemessen werden und das Einstellen des oder der Spannsysteme anhand der Messwerte erfolgt.

Im Rahmen der Herstellung des Überspannungsableiters und/oder des zumindest einen weiteren Überspannungsableiters werden vorzugsweise die spannungsabhängig arbeitenden Widerstandselemente zwischen zwei äußeren elektrischen Anschlusselementen der Ableiteranordnung oder zwischen einem der zwei äußeren elektrischen Anschlusselemente der Ableiteranordnung und einem äußeren elektrischen Kontaktelement des jeweiligen Überspannungsableiters mechanisch eingeklemmt.

Die Erfindung bezieht sich darüber hinaus auf eine Ableiteranordnung, die einen Überspannungsableiter umfasst, bei dem spannungsabhängig arbeitende Widerstandselemente elektrisch in Reihe geschaltet sind.

Bezüglich einer solchen Ableiteranordnung sind erfindungsgemäß die Merkmale des Anspruch 3 vorgesehen. Es ist vorgesehen, dass die Ableiteranordnung zusätzlich zu dem einen Überspannungsableiter, nachfolgend erster Überspannungsableiter genannt, mindestens einen weiteren Überspannungsableiter, nachfolgend zweiter Überspannungsableiter genannt, aufweist, bei dem spannungsabhängig arbeitende Widerstandselemente elektrisch in Reihe geschaltet sind, und der erste und/oder zweite Überspannungsableiter mit einem Spannsystem versehen sind, das ein Verstellen der auf die Widerstandselemente des jeweiligen Überspannungsableiters einwirkenden Einklemmkraft auch nach der erstmaligen Inbetriebnahme des Überspannungsableiters ermöglicht. Dabei können das oder die Spannsysteme individuell derart eingestellt und die Spannkräfte auf den oder die Überspannungsableiter derart eingestellt sein, dass die durch die Überspannungsableiter fließenden Ströme oder Stromverläufe oder die an den Überspannungsableitern anliegenden Spannungen oder die induktivitätsbedingt in den Überspannungsableitern bei Stromfluss induzierten Spannungen mit Blick auf zumindest ein vorgegebenes Kriterium gleich sind oder innerhalb eines vorgegebenen Toleranzbandes liegen.

Bezüglich der Vorteile der erfindungsgemäßen Ableiteranordnung sei auf die obigen Ausführungen im Zusammenhang mit dem erfindungsgemäßen Herstellungsverfahren verwiesen.

Im Falle von zwei oder mehr Spannsystemen sind diese vorzugsweise unterschiedlich eingestellt, so dass sich die Spannkräfte der Spannsysteme unterscheiden.

Das oder die Spannsysteme und die Spannkräfte auf den oder die Überspannungsableiter sind derart eingestellt, dass Messwerte, die den zeitlichen Stromanstieg der in den Überspannungsableitern - bei Überspannung - fließenden Ströme mittelbar oder unmittelbar angeben, gleich sind oder innerhalb eines vorgegebenen Toleranzbandes liegen.

Alternativ oder zusätzlich kann vorgesehen sein, dass das oder die Spannsysteme und die Spannkräfte auf den oder die Überspannungsableiter derart eingestellt sind, dass durch mathematisches Ableiten nach der Zeit gebildete Stromanstiegsmesswerte, die den zeitlichen Stromanstieg der in den Überspannungsableitern - bei Überspannung - fließenden Ströme angeben, gleich sind oder innerhalb eines vorgegebenen Toleranzbandes liegen.

Alternativ oder zusätzlich sind das oder die Spannsysteme und die Spannkräfte auf den oder die Überspannungsableiter derart eingestellt, dass an den Überspannungsableitern bei Stromfluss abfallende Spannungen oder induktivitätsbedingt in den Überspannungsableitern bei Stromfluss induzierte Spannungen gleich sind oder innerhalb eines vorgegebenen Toleranzbandes liegen.

Die Widerstandselemente der Überspannungsableiter können allein oder gemeinsam mit zwischenliegenden Zwischenplatten jeweils unter Bildung eines Scheibenstapels aufeinander liegen.

Vorteilhaft ist es, wenn die Scheibenstapel zumindest zweier Überspannungsableiter, insbesondere die des ersten und zweiten Überspannungsableiters, parallel nebeneinander auf derselben Seite eines gemeinsamen Trägers, insbesondere einer gemeinsamen Trägerplatte, die einen elektrischen Anschluss der Ableiteranordnung bildet, angeordnet sind.

Alternativ oder zusätzlich kann vorgesehen sein, dass die Scheibenstapel zumindest zweier Überspannungsableiter auf gegenüberliegenden Seiten eines gemeinsamen Trägers, insbesondere einer gemeinsamen Trägerplatte, die einen elektrischen Anschluss der Ableiteranordnung bildet, angeordnet sind. Die zwei Scheibenstapel sind vorzugsweise koaxial angeordnet.

Auch wird es als vorteilhaft angesehen, wenn bei dem Überspannungsableiter und/oder bei dem zumindest einen weiteren Überspannungsableiter die spannungsabhängig arbeitenden Widerstandselemente zwischen zwei äußeren elektrischen Anschlusselementen der Ableiteranordnung oder zwischen einem der zwei äußeren elektrischen Anschlusselemente der Ableiteranordnung und einem äußeren Kontaktelement des jeweiligen Überspannungsableiters mechanisch eingeklemmt sind.

Die Erfindung bezieht sich darüber hinaus auf eine Schalteinheit, insbesondere eine Gleichstromschalteinheit, mit einem Schaltelement, insbesondere einem Halbleiterschalter, und einer parallel geschalteten Ableiteranordnung. Erfindungsgemäß ist bezüglich der Ableiteranordnung vorgesehen, dass diese so ausgestaltet bzw. so hergestellt worden ist, wie es oben eingehend erläutert worden ist. Die Ableiteranordnung ist vorzugsweise für eine Arbeitsspannung der Schalteinheit zwischen 400 und 800 kV ausgelegt.

Die Erfindung wird nachfolgend anhand von Ausführungsbeispielen näher erläutert; dabei zeigen beispielhaft
- Figur 1: ein Ausführungsbeispiel für eine erfindungsgemäße Ableiteranordnung vor dem Einstellen von Spannsystemen,
- Figur 2: die Ableiteranordnung gemäß Figur 1 während eines finalen Einstellschritts, bei dem die Spannsysteme der Überspannungsableiter gezielt eingestellt werden, um einen gleichmäßigen Stromfluss durch die Überspannungsableiter im Falle einer Überspannung zu gewährleisten,
- Fig. 3-4: Stromverläufe während des Einstellens der Spannsysteme bei der Ableiteranordnung gemäß Figur 2,
- Figur 5: die Ableiteranordnung gemäß Figur 1 mit einer anderen elektrischen Beschaltung, die ein Einstellen der Spannsysteme anhand von Spannungsmesswerten ermöglicht,
- Fig. 6-7: Strom- und Spannungsverläufe während des Einstellens der Spannsysteme bei der Ableiteranordnung gemäß Figur 5,
- Figur 8: ein Ausführungsbeispiel für eine erfindungsgemäße Ableiteranordnung, bei der Spannsysteme pneumatisch arbeiten,
- Figur 9: ein Ausführungsbeispiel für eine Ableiteranordnung mit einer Vielzahl an Überspannungsableitern, die auf unterschiedlichen Seiten eines gemeinsamen Trägers angeordnet sind, wobei die Überspannungsableiter jeweils mit einem eigenen individuell einstellbaren Spannsystem versehen sind und Stromein- und-ausgänge auf derselben Seite der Ableiteranordnung angeordnet sind,
- Figur 10: ein Ausführungsbeispiel für eine Ableiteranordnung, bei der die Überspannungsableiter wie in Figur 9 angeordnet sind und - im Unterschied zur Figur 9-Stromein- und -ausgänge auf unterschiedlichen Seiten der Ableiteranordnung liegen,
- Figur 11: ein Ausführungsbeispiel für eine erfindungsgemäße Ableiteranordnung mit einer Vielzahl an Überspannungsableitern, die jeweils paarweise angeordnet sind, wobei die Überspannungsableiter eines jeden Paares koaxial zueinander liegen und sich jeweils ein gemeinsames Spannsystem teilen,
- Figur 12: ein Ausführungsbeispiel für eine erfindungsgemäße Ableiteranordnung, die vom Aufbau der Ableiteranordnung gemäß Figur 11 entspricht mit dem Unterschied, dass Stromein- und -ausgänge auf unterschiedlichen Seiten der Ableiteranordnung liegen, und
- Figur 13: ein Ausführungsbeispiel für eine erfindungsgemäße Ableiteranordnung mit einer Vielzahl an Überspannungsableitern, wobei die Überspannungsableiter Paare bilden, die koaxial zueinander liegen und aneinander angrenzen, und wobei Paare an Überspannungsableitern auf beiden Seiten eines gemeinsamen Trägers angeordnet sind.

In den Figuren werden der Übersicht halber für identische oder vergleichbare Komponenten stets dieselben Bezugszeichen verwendet.

Im Zusammenhang mit den Figuren 1 bis 4 wird nachfolgend ein erstes Ausführungsbeispiel zum Herstellen einer Ableiteranordnung erläutert.

Zur Herstellung eines ersten Überspannungsableiters 10a werden scheibenförmige, spannungsabhängig arbeitende Widerstandselemente 20 unter Bildung eines Scheibenstapels 30 aufeinander gestapelt. Die Widerstandselemente 20 können unmittelbar aufeinander gestapelt werden oder - wie in der Figur 1 gezeigt - durch metallische Zwischenplatten 40 voneinander getrennt werden.

Der Scheibenstapel 30 wird auf eine gemeinsame Trägerplatte 100 der Ableiteranordnung 5 aufgelegt, und es wird auf dem von der Trägerplatte 100 entfernten Stapelende ein äußeres Kontaktelement 50 aufgesetzt. Die gemeinsame Trägerplatte 100 und das äußere Kontaktelement 50 des ersten Überspannungsableiters 10a bilden jeweils ein äußeres elektrisches Anschlusselement der Ableiteranordnung 5.

Nachfolgend wird ein stapelindividuelles und damit überspannungsableiterindividuelles Spannsystem 60 montiert. Das Spannsystem 60 umfasst bei dem Ausführungsbeispiel gemäß Figur 1 zwei Spannelemente 70, die jeweils eine Gewindestange 71, eine Feder 72 sowie eine Mutter 73 umfassen. Die Spannelemente 70 werden jeweils montiert, indem ein Ende der Gewindestange 71 durch ein Loch im Scheibenstapel 30 hindurchgeführt und mit der gemeinsamen Trägerplatte 100 der Ableiteranordnung 5 verschraubt wird. Auf das andere Ende der Gewindestange 71 wird die Feder 72 aufgesetzt, die nachfolgend durch Aufschrauben der Mutter 73 auf das äußere Kontaktelement 50 des Überspannungsableiters 10a aufgedrückt wird.

In entsprechender Weise werden weitere Überspannungsableiter 10b und 10c hergestellt, indem entsprechende Scheibenstapel 30 aus scheibenförmigen, spannungsabhängig abarbeitenden Widerstandselementen 20 sowie metallischen Zwischenplatten 40 aufeinander gestapelt werden und jeweils mit einem überspannungsableiterindividuellen Spannsystem 60 versehen werden.

Die drei Überspannungsableiter 10a, 10b und 10c werden elektrisch parallel geschaltet, in dem die von der gemeinsamen Trägerplatte 100 entfernten Enden der Scheibenstapel bzw. die äußeren Kontaktelemente 50 mit leitfähigen Verbindungsleitungen verbunden werden; in der Figur 1 ist die Verbindungsleitung zwischen dem ersten Überspannungsableiter 10a und dem zweiten Überspannungsableiter 10b mit dem Bezugszeichen 110 und die Verbindungsleitung zwischen dem zweiten Überspannungsableiter 10b und dem dritten Überspannungsableiter 10c mit dem Bezugszeichen 111 gekennzeichnet.

Die Spannungssysteme 60, die bei dem Ausführungsbeispiel gemäß Figur 1 jeweils zwei Spannelemente 70 umfassen, lassen sich jeweils individuell einstellen, so dass jeder Überspannungsableiter 10a, 10b und 10c bzw. jeder Scheibenstapel 30 mit einer individuell einstellbaren Spannkraft verspannt bzw. aufeinander gedrückt werden kann. Es ist somit durch Einstellen der Spannsysteme 60 möglich, die Kontaktwiderstände zwischen den Widerstandselementen 20 der Scheibenstapel 30 individuell zu beeinflussen. Die Verbindungsleitungen 110 und 111 sind vorzugsweise flexibel, um zu gewährleisten, dass die Überspannungsableiter mechanisch entkoppelt bleiben und die individuelle Einstellbarkeit der Spannsysteme nicht behindert wird.

Prinzipiell wäre es möglich, alle Spannsysteme 60 jeweils gleich einzustellen, indem die Muttern 73 der Spannelemente 70 jeweils mit demselben äußeren Drehmoment verschraubt werden. Eine solche Vorgehensweise ist jedoch - wie weiter unten näher erläutert wird - nicht optimal, da ein solches Einstellen der Drehmomente bzw. ein solches Festdrehen der Muttern 73 nicht sicherstellen würde, dass die Überspannungsableiter 10a, 10b und 10c elektrisch dasselbe Verhalten aufweisen werden.

Um eine optimale Einstellung der Spannelemente 70 bzw. der Spannsysteme 60 zu erreichen, kann beispielsweise so vorgegangen werden, wie dies nachfolgend beispielhaft im Zusammenhang mit den Figuren 2 bis 7 erläutert wird.

Die Figur 2 zeigt die Ableiteranordnung 5 gemäß Figur 1, nachdem an die elektrischen Anschlüsse 5a und 5b der Ableiteranordnung 5 eine Spannungsquelle 200 angeschlossen worden ist. Die Spannungsquelle 200 ermöglicht es, einen Pulsstrom Ip in die Ableiteranordnung 5 einzuspeisen, indem Überspannungspulse angelegt werden, die die Widerstandselemente 20 der Überspannungsableiter 10a, 10b und 10c in einen widerstandsarmen Zustand bringen.

Zur Messung des Pulsstromes Ip ist ein Strommessgerät 210 vorgesehen; zur Messung der Ströme innerhalb der Ableiteranordnung 5 sind weitere Strommessgeräte 211 und 212 vorhanden.

Das Strommessgerät 211 ist elektrisch an die Verbindungsleitung 111 angeschlossen und misst somit unmittelbar den Strom I3, der im Falle einer Überspannung durch den dritten Überspannungsableiter 10c fließt.

Das Strommessgerät 212 ist an die Verbindungsleitung 111 angeschlossen, die das Kontaktelement 50 des zweiten Überspannungsableiters 10b mit dem Kontaktelement 50 des ersten Überspannungsableiters 10a verbindet. Das Strommessgerät 212 misst somit die Stromsumme aus dem Strom I3, der durch den dritten Überspannungsableiter 10c fließt, und dem Strom I2, der durch den zweiten Überspannungsableiter 10b fließt.

Der Strom I1, der durch den ersten Überspannungsableiter 10a fließt, kann durch Differenzbildung zwischen dem mittels des Strommessgeräts 210 gemessenen Pulsstrom Ip und dem vom Strommessgerät 212 gemessenen Summenstrom I2+I3 gebildet werden: $I1 = Ip - \left(I2+I3\right)$

Zur optimalen Einstellung der Spannsysteme 60 der drei Überspannungsableiter 10a, 10b und 10c bzw. zur Bestimmung der optimalen Drehmomente M, mit denen die Muttern 73 festgezogen werden, werden die Messwerte der drei Strommessgeräte 210, 211 und 212 ausgewertet. Dabei kann beispielsweise wie folgt vorgegangen werden:
Die Figur 3 zeigt beispielhaft den Verlauf des Pulsstroms Ip über der Zeit t. Es lässt sich erkennen, dass die Stromgröße des Pulsstroms Ip Pulsanstiegsflanken aufweisen, die in der Figur 3 mit dem Bezugszeichen Fp bezeichnet sind. Die Pulsanstiegsflanken Fp lassen sich quantitativ berechnen, indem die zeitliche Ableitung des Pulsstroms Ip nach der Zeit durchgeführt wird gemäß: $Fp = dIp/dt .$

Die Figur 4 zeigt die Stromverläufe der drei Ströme I1, I2 und I3, die durch die drei Überspannungsableiter 10a, 10b und 10c gemäß Figur 2 fließen. Es lässt sich erkennen, dass sich vor einer optimalen Einstellung der Spannsysteme 60 die Stromverläufe unterscheiden, insbesondere unterschiedliche Stromanstiegswerte bzw. Stromanstiegsflanken aufweisen. Die Stromanstiegsflanken der drei Ströme I1, I2 und I3 sind in der Figur 4 mit dem Bezugszeichen FL1, FL2 und FL3 gekennzeichnet und verlaufen unterschiedlich steil. Die Anstiegsflanken FL1, FL2 und FL3 lassen sich mathematisch wie folgt bestimmen: $FL1 = dI1/dt$ $FL2 = dI2/dt$ $FL3 = dI3/dt$

Durch das Messen der Stromanstiegswerte bzw. das Ermitteln der Stromanstiegsflanken FL1, FL2 und FL3 ist es nun möglich, die Spannsysteme 60 der Überspannungsableiter 10a, 10b, 10c individuell derart zu verstellen und die Drehmomente M und damit die Klemmkräfte F1, F2 und F3 derart einzustellen, dass die Stromanstiegsflanken FL1, FL2 und FL3 möglichst ähnlich bzw. identisch werden. Sobald identische oder zumindest näherungsweise identische Stromanstiegsflanken FL1, FL2 und FL3 erreicht worden sind, ist eine optimale Einstellung der drei Spannsysteme 60 erreicht; dies ist in der Figur 4 schematisch dargestellt.

Nachdem anhand der gemessenen Stromverläufe der Ströme I1, I2 und I3 - wie erläutert - die Spannsysteme 60 individuell eingestellt worden sind und die Stromverläufe dadurch aneinander angeglichen worden sind, ist die Herstellung der Ableiteranordnung 5 gemäß Figur 2 abgeschlossen. Die Strommessgeräte 210, 211 und 212 sowie auch die Spannungsquelle 200 können nachfolgend abgetrennt werden.

Im Zusammenhang mit den Figuren 2 bis 4 wurde beispielhaft erläutert, wie eine optimale Einstellung der Spannsysteme 60 anhand von Strommesswerten erfolgen kann. Alternativ ist es möglich, die an den Überspannungsableitern 10a, 10b und 10c abfallende Spannung auszuwerten. Dies soll nachfolgend anhand der Figuren 5 bis 7 beispielhaft erläutert werden.

Die Figur 5 zeigt die Ableiteranordnung 5 gemäß Figur 1, nachdem eine Spannungsquelle 200 zur Einspeisung eines Pulsstroms Ip an die elektrischen Anschlüsse 5a und 5b der Ableiteranordnung 5 angeschlossen worden ist. Mit der Spannungsquelle 200 wird ein Pulsstrom mit Stromanstiegsflanken Fp erzeugt, wie er beispielhaft in der Figur 6 dargestellt ist.

Der Strom Ip, der am elektrischen Anschluss 5a eingespeist wird, wird durch die drei Überspannungsableiter 10a, 10b und 10c fließen und dabei zu einem Spannungsabfall an den Überspannungsableitern führen; die entsprechenden Spannungen sind in den Figuren 5 und 7 mit den Bezugszeichen U1, U2 und U3 gekennzeichnet.

Die Spannungen U1, U2 und U3, die mit drei Spannungsmessgeräten 220, 221 und 222 gemessen werden, setzen sich jeweils zusammen aus dem ohmschen Spannungsabfall, der auf dem ohmschen Widerstand des Scheibenstapels 30 bzw. den Kontaktwiderständen beruht, sowie aus der induzierten Spannung, die aufgrund der Stromanstiegsflanke Fp des Pulsstroms Ip und der Induktivitäten der Überspannungsableiter induziert wird. Es gilt hier: $U1 = I1 ⋅ R1 + L1 ⋅ dI1/dt ,$ $U2 = I2 ⋅ R2 + L2 ⋅ dI2/dt ,$ $U3 = I3 ⋅ R3 + L3 ⋅ dI3/dt ,$ wobei R1 den ohmschen Widerstand und L1 die Induktivität des ersten Überspannungsableiters 10a, R2 den ohmschen Widerstand und L2 die Induktivität des zweiten Überspannungsableiters 10b und R3 den ohmschen Widerstand und L3 die Induktivität des dritten Überspannungsableiters 10c bezeichnet. Der Term L1·dI1/dt, L2-d21/dt bzw. L3-dI3/dt beschreibt dabei jeweils die in den Überspannungsableitern 10a, 10b und 10c induzierten Spannungen Ui1, Ui2 und Ui3. Die induzierten Spannungen Ui1, Ui2 und Ui3 können gemessen werden, indem die Spannungswerte nach Auftreten der steilen Spannungsflanken gemessen werden.

Die Figur 7 zeigt den Verlauf der drei Spannungen U1, U2 und U3 im zeitlichen Verlauf über der Zeit t. Es lässt sich erkennen, dass im Ausgangszustand vor einem optimalen Einstellen der Spannsysteme die Spannungen U1, U2 und U3 unterschiedlich groß sein werden, da die Spannkraft der Spannsysteme noch nicht angepasst worden ist.

Durch Auswerten der Spannungsverläufe der Spannungen U1, U2 und U3 und durch Verändern der Einstellung der Einklemmkräfte der Spannsysteme 60 lässt sich erreichen, dass die Spannungsverläufe der Spannungen U1, U2 und U3 aneinander angeglichen werden, wie dies in der Figur 7 dargestellt ist.

Sobald die Spannungsverläufe der Spannungen gleich oder zumindest näherungsweise gleich sind oder alternativ zumindest die induzierten Spannungen Ui1 (Ui1 = L1·dI1/dt), Ui2 (Ui2 = L2·d21/dt) bzw. Ui3 (Ui3=L3·dI3/dt) gleich oder zumindest näherungsweise gleich sind, ist die Einstellung der Spannsysteme 60 abgeschlossen und das Verfahren zum Herstellen der Ableiteranordnung 5 abgeschlossen. Die Spannungsquelle 200 kann nachfolgend von der Ableiteranordnung 5 abgeklemmt werden, ebenso wie die drei Spannungsmessgeräte 220, 221 und 222, mit denen die drei Spannungen U1, U2 und U3 gemessen worden sind.

Die Figur 8 zeigt ein Ausführungsbeispiel für eine Ableiteranordnung, bei der die Spannsysteme 60 der Überspannungsableiter 10a, 10b und 10c nicht auf einem Schraubsystem wie bei dem Ausführungsbeispiel gemäß den Figuren 1 bis 6 beruhen, sondern auf einem pneumatischen System. So lässt sich in der Figur 8 erkennen, dass die Spannsysteme 60 jeweils unter Druck setzbare Fluidbehälter 75 aufweisen, die von einer zentralen Pumpe 76 gespeist werden.

Trotz der zentralen Speisung mittels der Pumpe 76 lassen sich die Fluidbehälter 75 jeweils individuell ansteuern und hinsichtlich des auf die Überspannungsableiter einwirkenden Klemmkraft individuell einstellen, so dass jedes der Spannsysteme 60 jeweils eine individuelle Presskraft bzw. Einklemmkraft F1, F2 bzw. F3 auf den zugeordneten Überspannungsableiter 10a, 10b bzw. 10c ausüben kann.

Die optimale Einstellung der Spannsysteme 60 bzw. die Einstellung des optimalen Drucks in den Fluidbehältern 75 erfolgt vorzugsweise unter Auswertung von Strommesswerten, wie dies beispielhaft im Zusammenhang mit den Figuren 3 und 4 erläutert worden ist, oder durch Auswerten von Spannungsmesswerten, wie dies beispielhaft im Zusammenhang mit den Figuren 6 und 7 erläutert worden ist.

Bei der Variante gemäß Figur 8 bilden die gemeinsame Trägerplatte 100 und das äußere Kontaktelement 50 des dritten Überspannungsableiters 10c jeweils ein äußeres elektrisches Anschlusselement der Ableiteranordnung 5. Die Anordnung der Anschlusselemente bzw. von Stromeingang und Stromausgang auf unterschiedlichen Seiten der Ableiteranordnung 5 führt in vorteilhafter Weise zu einer Symmetrierung der Stromflusswege der durch die Überspannungsableiter fließenden Ströme.

Die Figur 9 zeigt ein Ausführungsbeispiel für eine Ableiteranordnung 5, bei der Überspannungsableiter 10d und 10e jeweils paarweise angeordnet sind, und zwar - bezüglich ihrer Längsachse bzw. bezüglich der Längsachse des jeweiligen Scheibenstapels 30 - koaxial zueinander. Zwischen den Überspannungsableitern 10d und 10e ist jeweils eine gemeinsame Trägerplatte 100 der Ableiteranordnung 5 angeordnet.

Bei dem Ausführungsbeispiel gemäß Figur 9 sind drei Paare an Überspannungsableitern vorgesehen; diese Paare liegen parallel zueinander derart, dass die Längsachsen der Scheibenstapel 30 parallel sind. Die Verbindungsleitungen 120 sind vorzugsweise flexibel, damit die individuelle Einstellbarkeit der Spannsysteme 60 nicht behindert wird; die Verbindungsleitungen 120 werden durch vorzugsweise flexible elektrische Kabel gebildet.

Bei dem Ausführungsbeispiel gemäß Figur 9 weist die Ableiteranordnung 5 einen Stromeingang E5 sowie zwei Stromausgänge A5a und A5b auf. Der Stromeingang E5 und die zwei Stromausgänge A5a und A5b sind auf der derselben Seite der Ableiteranordnung 5 angeordnet, so dass die Stromwege durch die einzelnen Überspannungsableiter ungleich lang sind; dieser Wegunterschied spielt jedoch wegen der individuellen Einstellung der Spannsysteme 60 und der individuellen Einstellung der Klemmkräfte F1 bis F6, wie sie beispielhaft im Zusammenhang mit den Figuren 2 bis 7 erläutert worden ist, für die elektrische Belastung der Überspannungsableiter keine Rolle.

Die Figur 10 zeigt ein Ausführungsbeispiel für eine Ableiteranordnung, bei der die Überspannungsableiter so angeordnet sind wie bei dem Ausführungsbeispiel gemäß Figur 9. Im Unterschied zu dem Ausführungsbeispiel gemäß Figur 9 befinden sich die Stromausgänge A5a und A5b auf einer anderen Seite als der Stromeingang E5.

Die Anordnung von Stromeingang und Stromausgängen auf unterschiedlichen Seiten der Ableiteranordnung führt in vorteilhafter Weise zu einer Symmetrierung der Stromflusswege der durch die Überspannungsableiter fließenden Ströme. Der Stromweg vom Stromeingang E5 zu den Stromausgängen A5a und A5b ist weitestgehend unabhängig davon, durch welchen Überspannungsableiter der jeweilige Teilstrom fließt.

Die Figur 11 zeigt ein Ausführungsbeispiel für eine Ableiteranordnung, bei der sich die koaxial angeordneten Paare an Überspannungsableitern 10d und 10e jeweils ein gemeinsames Spannsystem 60 teilen. Es lässt sich erkennen, dass die Gewindestangen 71 jeweils ein Paar an Überspannungsableitern 10d und 10e verspannen.

Bei dem Ausführungsbeispiel gemäß Figur 11 liegen der Stromeingang E5 und die Stromausgänge A5a und A5b auf derselben Seite der Ableiteranordnung, so dass die Stromwege durch die einzelnen Überspannungsableiter ungleich lang sind; dieser Wegunterschied spielt jedoch wegen der Einstellung der Spannsysteme, wie sie beispielhaft im Zusammenhang mit den Figuren 2 bis 7 erläutert worden ist, für die individuelle elektrische Belastung der Überspannungsableiter keine Rolle.

Die Figur 12 zeigt eine Ableiteranordnung 5, die von der Anordnung der Überspannungsableiter und der Anordnung der Spannsysteme 60 der Ableiteranordnung 5 gemäß Figur 11 entspricht. Im Unterschied zu der Ableiteranordnung gemäß Figur 11 befinden sich der Stromeingang E5 und die Stromausgänge A5a und A5b auf unterschiedlichen Seiten der Ableiteranordnung, wie dies auch bei dem Ausführungsbeispiel gemäß Figur 10 der Fall ist, wodurch in vorteilhafter Weise erreicht wird, dass der Stromweg der Teilströme durch die Ableiteranordnung 5 weitgehend unabhängig davon ist, durch welchen Überspannungsableiter der jeweilige Teilstrom fließt.

Die Figur 13 zeigt eine Ableiteranordnung 5 mit zwölf Überspannungsableitern 10f. Die Überspannungsableiter 10f sind paarweise angeordnet, und zwar koaxial zueinander derart, dass die Längsachsen der Scheibenstapel 30 bei jedem Paar koaxial angeordnet sind. Drei der Paare liegen auf einer Seite einer gemeinsamen Trägerplatte 100 der Ableiteranordnung, und drei liegen auf der anderen Seite. Die Anordnung der Paare ist dabei dergestalt, dass jeweils zwei Paare koaxial zueinander angeordnet sind.

Die Verbindungsleitungen 120 sind vorzugsweise flexibel, damit die individuelle Einstellbarkeit der Spannsysteme 60 nicht behindert wird; die Verbindungsleitungen 120 werden vorzugsweise durch flexible elektrische Kabel gebildet.

Die Ableiteranordnung 5 gemäß Figur 13 weist zwei Stromeingänge E5a und E5b auf, die auf einer Seite der Ableiteranordnung 5 angeordnet sind. Auf der anderen Seite der Ableiteranordnung 5 befinden sich drei Stromausgänge A5a, A5b und A5c. Die Stromeingänge E5a und E5b sind mittels einer in der Figur 13 nicht gezeigten Stromschiene kurzgeschlossen, entsprechendes gilt für die drei Stromausgänge A5a, A5b und A5c.

Durch die Vielzahl an Stromeingängen und Stromausgängen wird in vorteilhafter Weise erreicht, dass die durch die Überspannungsableiter 10f fließenden Teilströme zumindest näherungsweise gleich groß sind. Etwaige Abweichungen können reduziert werden, indem die Spannsysteme 60 optimal eingestellt werden, wie dies im Zusammenhang mit den Figuren 2 bis 7 beschrieben worden ist.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 5: Ableiteranordnung
- 5a: Anschluss
- 5b: Anschluss
- 10a: Überspannungsableiter
- 10b: Überspannungsableiter
- 10c: Überspannungsableiter
- 10d: Überspannungsableiter
- 10e: Überspannungsableiter
- 10f: Überspannungsableiter
- 20: Widerstandselemente
- 30: Scheibenstapel
- 40: Zwischenplatten
- 50: Kontaktelement
- 60: Spannsystem
- 70: Spannelemente
- 71: Gewindestange
- 72: Feder
- 73: Mutter
- 75: Fluidbehälter
- 76: Pumpe
- 100: Trägerplatte
- 110: Verbindungsleitung
- 111: Verbindungsleitung
- 120: Verbindungsleitung
- 200: Spannungsquelle
- 210: Strommessgerät
- 211: Strommessgerät
- 212: Strommessgerät
- 220: Spannungsmessgerät
- 221: Spannungsmessgerät
- 222: Spannungsmessgerät
- A5a: Stromausgang
- A5b: Stromausgang
- A5c: Stromausgang
- E5: Stromeingang
- E5a: Stromeingang
- E5b: Stromeingang
- F1: Klemmkraft
- F2: Klemmkraft
- F3: Klemmkraft
- F4: Klemmkraft
- F5: Klemmkraft
- F6: Klemmkraft
- FL1: Stromanstiegsflanke
- FL2: Stromanstiegsflanke
- FL3: Stromanstiegsflanke
- Fp: Pulsanstiegsflanke / Stromanstiegsflanke
- Ip: Pulsstrom
- I1: Strom
- I2: Strom
- I3: Strom
- L1: Induktivität
- L2: Induktivität
- L3: Induktivität
- M: Drehmoment
- R1: ohmscher Widerstand
- R2: ohmscher Widerstand
- R3: ohmscher Widerstand
- t: Zeit
- U1: Spannung
- U2: Spannung
- U3: Spannung
- Ui1: induzierte Spannung
- Ui2: induzierte Spannung
- Ui3: induzierte Spannung

## Patentansprüche

1. Verfahren zum Herstellen einer Ableiteranordnung (5), die einen Überspannungsableiter (10a-10f) umfasst, wobei bei dem Verfahren im Rahmen der Herstellung des Überspannungsableiters (10a-10f) spannungsabhängig arbeitende Widerstandselemente (20) elektrisch in Reihe geschaltet werden, wobei
- zusätzlich mindestens ein weiterer Überspannungsableiter (10a-10f) hergestellt wird, indem spannungsabhängig arbeitende Widerstandselemente (20) elektrisch in Reihe geschaltet werden,
- der Überspannungsableiter (10a-10f) und/oder der zumindest eine weitere Überspannungsableiter (10a-10f) mit einem Spannsystem (60) versehen wird, das ein Verstellen der auf die Widerstandselemente (20) einwirkenden Einklemmkraft (F1-F6) auch nach der erstmaligen Inbetriebnahme des Überspannungsableiters (10a-10f) ermöglicht,
**dadurch gekennzeichnet, dass**
- die Ableiteranordnung (5) mit einer elektrischen Überspannung beaufschlagt wird, die zu einer Reduktion des elektrischen Widerstands der Widerstandselemente (20) führt und einen Stromfluss durch die parallel geschalteten Überspannungsableiter (10a-10f) hervorruft,
- bei dem Stromfluss an den Überspannungsableitern (10a-10f) abfallende Spannungen (U1, U2, U3) oder induktivitätsbedingt in den Überspannungsableitern (10a-10f) induzierte Spannungen (Ui1, U2i, Ui3) unter Bildung von Spannungsmesswerten gemessen werden und
- das oder die Spannsysteme (60) derart eingestellt werden, dass die Spannungsmesswerte gleich sind oder innerhalb eines vorgegebenen Toleranzbandes liegen.

2. Verfahren nach Anspruch 1,
**dadurch gekennzeichnet, dass** im Rahmen der Herstellung des Überspannungsableiters (10a-10f) und/oder des zumindest einen weiteren Überspannungsableiters (10a-10f) die spannungsabhängig arbeitenden Widerstandselemente (20) zwischen zwei äußeren elektrischen Anschlusselementen der Ableiteranordnung (5) oder zwischen einem der zwei äußeren elektrischen Anschlusselemente der Ableiteranordnung (5) und einem äußeren elektrischen Kontaktelement (50) des jeweiligen Überspannungsableiters (10a-10f) mechanisch eingeklemmt werden.

3. Ableiteranordnung (5), die einen Überspannungsableiter (10a-10f) umfasst, bei dem spannungsabhängig arbeitende Widerstandselemente (20) elektrisch in Reihe geschaltet sind, wobei
- die Ableiteranordnung (5) zusätzlich zu dem einen Überspannungsableiter (10a-10f), nachfolgend erster Überspannungsableiter (10a-10f) genannt, mindestens einen weiteren Überspannungsableiter (10a-10f), nachfolgend zweiter Überspannungsableiter (10a-10f) genannt, aufweist, bei dem spannungsabhängig arbeitende Widerstandselemente (20) elektrisch in Reihe geschaltet sind, wobei der erste Überspannungsableiter und der zweite Überspannungsableiter parallel geschaltet sind, und
- der erste und/oder zweite Überspannungsableiter (10a-10f) mit einem Spannsystem (60) versehen sind, das ein Verstellen der auf die Widerstandselemente (20) des jeweiligen Überspannungsableiters (10a-10f) einwirkenden Einklemmkraft (F1-F6) auch nach der erstmaligen Inbetriebnahme des Überspannungsableiters (10a-10f) ermöglicht,
**dadurch gekennzeichnet, dass**
- das oder die Spannsysteme (60) derart eingestellt und die Spannkräfte auf den oder die Überspannungsableiter (10a-10f) derart eingestellt sind, dass Messwerte, die den zeitlichen Stromanstieg der in den Überspannungsableitern (10a-10f) fließenden Ströme (I1, I2, I3) mittelbar oder unmittelbar angeben, gleich sind oder innerhalb eines vorgegebenen Toleranzbandes liegen, wenn die Ableiteranordnung (5) mit einer elektrischen Überspannung beaufschlagt ist, die zu einer Reduktion des elektrischen Widerstands der Widerstandselemente (20) führt und einen Stromfluss durch die parallel geschalteten Überspannungsableiter (10a-10f) hervorruft, oder
- das oder die Spannsysteme (60) derart eingestellt und die Spannkräfte auf den oder die Überspannungsableiter (10a-10f) derart eingestellt sind, dass an den Überspannungsableitern (10a-10f) bei Stromfluss abfallende Spannungen (U1, U2, U3) oder induktivitätsbedingt in den Überspannungsableitern (10a-10f) bei Stromfluss induzierte Spannungen (Ui1, Ui2, Ui3) gleich sind oder innerhalb eines vorgegebenen Toleranzbandes liegen, wenn die Ableiteranordnung (5) mit einer elektrischen Überspannung beaufschlagt ist, die zu einer Reduktion des elektrischen Widerstands der Widerstandselemente (20) führt und den Stromfluss durch die parallel geschalteten Überspannungsableiter (10a-10f) hervorruft.

4. Ableiteranordnung (5) nach Anspruch 3,
**dadurch gekennzeichnet, dass** das oder die Spannsysteme (60) derart eingestellt und die Spannkräfte auf den oder die Überspannungsableiter (10a-10f) derart eingestellt sind, dass durch mathematisches Ableiten nach der Zeit gebildete Stromanstiegsmesswerte, die den zeitlichen Stromanstieg der in den Überspannungsableitern (10a-10f) - bei Überspannung - fließenden Ströme (I1, I2, I3) angeben, gleich sind oder innerhalb eines vorgegebenen Toleranzbandes liegen.

5. Ableiteranordnung (5) nach einem der voranstehenden Ansprüche 3 oder 4,
**dadurch gekennzeichnet, dass** die Scheibenstapel (30) zumindest zweier Überspannungsableiter (10a-10f), insbesondere die des ersten und zweiten Überspannungsableiters (10a-10f), parallel nebeneinander auf derselben Seite eines gemeinsamen Trägers, insbesondere einer gemeinsamen Trägerplatte (100), die einen elektrischen Anschluss der Ableiteranordnung (5) bildet, angeordnet sind.

6. Ableiteranordnung (5) nach einem der voranstehenden Ansprüche 3 oder 4,
**dadurch gekennzeichnet, dass** die Scheibenstapel (30) zumindest zweier Überspannungsableiter (10a-10f), insbesondere die des ersten und zweiten Überspannungsableiters (10a-10f), auf gegenüberliegenden Seiten eines gemeinsamen Trägers, insbesondere einer gemeinsamen Trägerplatte (100), die einen elektrischen Anschluss der Ableiteranordnung (5) bildet, angeordnet sind.

7. Ableiteranordnung (5) nach einem der voranstehenden Ansprüche 3 bis 6,
**dadurch gekennzeichnet, dass** zwei Scheibenstapel (30) zumindest zweier Überspannungsableiter (10a-10f), insbesondere die des ersten und zweiten Überspannungsableiters (10a-10f), koaxial angeordnet sind.

8. Ableiteranordnung (5) nach einem der voranstehenden Ansprüche 3 bis 7,
**dadurch gekennzeichnet, dass** bei dem Überspannungsableiter (10a-10f) und/oder bei dem zumindest einen weiteren Überspannungsableiter (10a-10f) die spannungsabhängig arbeitenden Widerstandselemente (20) zwischen zwei äußeren elektrischen Anschlusselementen der Ableiteranordnung (5) oder zwischen einem der zwei äußeren elektrischen Anschlusselemente der Ableiteranordnung (5) und einem äußeren Kontaktelement (50) des jeweiligen Überspannungsableiters (10a-10f) mechanisch eingeklemmt sind.

9. Schalteinheit mit einem Schaltelement,
**dadurch gekennzeichnet, dass** zu dem Schaltelement eine Ableiteranordnung (5) nach einem der voranstehenden Ansprüche 3 bis 8 parallel geschaltet ist.

## Claims

1. Method for producing an arrester arrangement (5) that comprises a surge arrester (10a-10f), wherein, in the method, during production of the surge arrester (10a-10f), resistance elements (20) operating in a voltage-dependent manner are electrically connected in series, wherein
- at least one further surge arrester (10a-10f) is additionally produced by virtue of resistance elements (20) operating in a voltage-dependent manner being electrically connected in series,
- the surge arrester (10a-10f) and/or the at least one further surge arrester (10a-10f) are/is provided with a tensioning system (60) that allows the clamping force (F1-F6) acting on the resistance elements (20) to be adjusted even after the surge arrester (10a-10f) has been started up for the first time,
**characterized in that**
- the arrester arrangement (5) has an electrical overvoltage applied to it that leads to a reduction in the electrical resistance of the resistance elements (20) and gives rise to a flow of current through the surge arresters (10a-10f) connected in parallel,
- when current is flowing, voltages (U1, U2, U3) dropped across the surge arresters (10a-10f) or voltages (Ui1, U2i, Ui3) induced in the surge arresters (10a-10f) on account of the inductance are measured, with voltage measurement values being formed, and
- the tensioning system or systems (60) is/are set in such a way that the voltage measurement values are equal or lie within a predefined tolerance band.

2. Method according to Claim 1,
**characterized in that**,
during production of the surge arrester (10a-10f) and/or of the at least one further surge arrester (10a-10f), the resistance elements (20) operating in a voltage-dependent manner are mechanically clamped between two outer electrical connection elements of the arrester arrangement (5) or between one of the two outer electrical connection elements of the arrester arrangement (5) and an outer electrical contact element (50) of the respective surge arrester (10a-10f).

3. Arrester arrangement (5) that comprises a surge arrester (10a-10f) in which resistance elements (20) operating in a voltage-dependent manner are electrically connected in series, wherein
- the arrester arrangement (5) has, in addition to the one surge arrester (10a-10f), hereinafter referred to as first surge arrester (10a-10f), at least one further surge arrester (10a-10f), hereinafter referred to as second surge arrester (10a-10f), in which resistance elements (20) operating in a voltage-dependent manner are electrically connected in series, wherein the first surge arrester and the second surge arrester are connected in parallel, and
- the first and/or second surge arrester (10a-10f) are/is provided with a tensioning system (60) that allows the clamping force (F1-F6) acting on the resistance elements (20) of the respective surge arrester (10a-10f) to be adjusted even after the surge arrester (10a-10f) has been started up for the first time,
**characterized in that**
- the tensioning system or systems (60) and the tensioning forces on the surge arrester or arresters (10a-10f) are set in such a way that measurement values that indirectly or directly indicate the temporal current rise of the currents (I1, 12, I3) flowing in the surge arresters (10a-10f) are equal or lie within a predefined tolerance band when the arrester arrangement (5) has an electrical overvoltage applied to it that leads to a reduction in the electrical resistance of the resistance elements (20) and gives rise to a flow of current through the surge arresters (10a-10f) connected in parallel,
or
- the tensioning system or systems (60) and the tensioning forces on the surge arrester or arresters (10a-10f) are set in such a way that voltages (U1, U2, U3) dropped across the surge arresters (10a-10f) when current is flowing or voltages (Ui1, Ui2, Ui3) induced in the surge arresters (10a-10f) on account of the inductance when current is flowing are equal or lie within a predefined tolerance band when the arrester arrangement (5) has an electrical overvoltage applied to it that leads to a reduction in the electrical resistance of the resistance elements (20) and gives rise to the flow of current through the surge arresters (10a-10f) connected in parallel.

4. Arrester arrangement (5) according to Claim 3,
**characterized in that**
the tensioning system or systems (60) and the tensioning forces on the surge arrester or arresters (10a-10f) are set in such a way that current rise measurement values that are formed by mathematical derivation with respect to time and indicate the temporal current rise of the currents (I1, 12, I3) flowing, in the case of overvoltage, in the surge arresters (10a-10f) are equal or lie within a predefined tolerance band.

5. Arrester arrangement (5) according to either of the preceding Claims 3 and 4,
**characterized in that**
the disc stacks (30) of at least two surge arresters (10a-10f), in particular those of the first and second surge arrester (10a-10f), are arranged next to one another in parallel on the same side of a common carrier, in particular a common carrier plate (100), that forms an electrical connection of the arrester arrangement (5).

6. Arrester arrangement (5) according to either of the preceding Claims 3 and 4,
**characterized in that**
the disc stacks (30) of at least two surge arresters (10a-10f), in particular those of the first and second surge arrester (10a-10f), are arranged on opposite sides of a common carrier, in particular a common carrier plate (100), that forms an electrical connection of the arrester arrangement (5) .

7. Arrester arrangement (5) according to one of the preceding Claims 3 to 6,
**characterized in that**
two disc stacks (30) of at least two surge arresters (10a-10f), in particular those of the first and second surge arrester (10a-10f), are arranged coaxially.

8. Arrester arrangement (5) according to one of the preceding Claims 3 to 7,
**characterized in that**,
in the case of the surge arrester (10a-10f) and/or in the case of the at least one further surge arrester (10a-10f), the resistance elements (20) operating in a voltage-dependent manner are mechanically clamped between two outer electrical connection elements of the arrester arrangement (5) or between one of the two outer electrical connection elements of the arrester arrangement (5) and an outer contact element (50) of the respective surge arrester (10a-10f).

9. Switching unit having a switching element,
**characterized in that**
an arrester arrangement (5) according to one of the preceding Claims 3 to 8 is connected in parallel with the switching element.

## Revendications

1. Procédé de fabrication d'un agencement (5) de parafoudre, qui comprend un parafoudre (10a-10f), dans lequel dans le procédé on monte en série électriquement dans le cadre de la fabrication du parafoudre (10a-10f) des éléments (20) de résistance travaillant en fonction de la tension, dans lequel
- on fabrique supplémentairement au moins un autre parafoudre (10a-10f) en montant électriquement en série des éléments (20) de résistance travaillant en fonction de la tension,
- on munit le parafoudre (10a-10f) et/ou le au moins un autre parafoudre (10a-10f) d'un système (60) de serrage, qui rend possible un réglage de la force (F1-F6) de serrage s'appliquant aux éléments (20) de résistance même après la mise en service pour la première fois du parafoudre (10a-10f),
**caractérisé en ce que**
- on applique à l'agencement (5) de parafoudre une surtension électrique, qui donne une réduction de la résistance électrique des éléments (20) de résistance et provoque un flux de courant dans les parafoudres (10a-10f) montés en parallèle,
- pour le flux de courant, on mesure, en formant des valeurs de mesure de tension, des tensions (U1, U2, U3) chutant aux bornes des parafoudres (10a-10f) ou des tensions (Ui1, U2i, Ui3) induites en raison de l'inductance dans les parafoudres (10a-10f) et
- on règle le ou les systèmes (60) de serrage de manière à ce que les valeurs de mesure de la tension soient égales ou soient dans une bande de tolérance donnée à l'avance.

2. Procédé suivant la revendication 1,
**caractérisé en ce que**
dans le cadre de la fabrication du parafoudre (10a-10f) et/ou du au moins un autre parafoudre (10a-10f), on serre mécaniquement des éléments (20) de résistance travaillant en fonction de la tension entre deux éléments extérieurs de connexion électriques de l'agencement (5) de parafoudre ou entre l'un des deux éléments extérieurs de connexion électriques de l'agencement (5) de parafoudre et un élément (50) extérieur de contact électrique du parafoudre (10a-10f) respectif.

3. Agencement (5) de parafoudre, qui comprend un parafoudre (10a-10f), dans lequel des éléments (20) de résistance travaillant en fonction de la tension sont montés en série électriquement, dans lequel
- l'agencement (5) de parafoudre a supplémentairement au un parafoudre (10a-10f), dénommé dans ce qui suit premier parafoudre (10a-10f), au moins un autre parafoudre (10a-10f), dénommé dans ce qui suit deuxième parafoudre (10a-10f), dans lequel des éléments (20) de résistance travaillant en fonction de la tension sont montés en série électriquement, dans lequel le premier parafoudre et le deuxième parafoudre sont montés en parallèle, et
- le premier et/ou le deuxième parafoudre (10a-10f) sont pourvus d'un système (60) de serrage qui rend possible un réglage de la force (F1-F6) de serrage s'appliquant aux éléments (20) de résistance même après la mise en service pour la première fois du parafoudre (10a-10f),
**caractérisé en ce que**
- le ou les systèmes (60) de serrage sont réglés et les forces de serrage sur le ou les parafoudres (10a-10f) sont réglées de manière à ce que des valeurs de mesure, qui indiquent directement ou indirectement l'augmentation en fonction du temps des courants (I1, I2, I3) passant dans les parafoudres (10a-10f), soient égales ou dans une bande de tolérance donnée à l'avance, si l'agencement (5) de parafoudre est soumis à une surtension électrique, qui donne une réduction de la résistance électrique des éléments (20) de résistance et provoque un flux de courant dans les parafoudres (10a-10f) montés en parallèle, ou
- le ou les systèmes (60) de serrage sont réglés et les forces de serrage sur le ou les parafoudres (10a-10f) sont réglées de manière à ce que des tensions (U1, U2, U3) chutant lors du flux du courant aux bornes des parafoudres (10a-10f) ou des tensions (Ui1, Ui2, Ui3) induites lors du flux du courant dans les parafoudres (10a-10f) en raison de l'inductance soient égales ou dans une bande de tolérance donnée à l'avance, si l'agencement (5) de parafoudre est soumis à une surtension électrique, qui donne une réduction de la résistance électrique des éléments (20) de résistance et provoque le flux de courant dans les parafoudres (10a-10f) montés en parallèle.

4. Agencement (5) de parafoudre suivant la revendication 3,
**caractérisé en ce que**
le ou les systèmes (60) de serrage sont réglés et les forces de serrage sur le ou les parafoudres (10a-10f) sont réglées de manière **en ce que** des valeurs de mesure d'augmentation du courant formées par dérivation mathématique en fonction du temps, qui indiquent l'augmentation en fonction du temps des courants (I1, I2, I3) passant - en cas de surtension - dans les parafoudres (10a-10f), soient égales ou dans une bande de tolérance donnée à l'avance.

5. Agencement (5) de parafoudre suivant l'une des revendications 3 ou 4 précédentes,
**caractérisé en ce que**
les piles (30) de disques d'au moins deux parafoudres (10a-10f), notamment celles du premier et du deuxième parafoudres (10a-10f), sont montées en parallèle les unes à côté des autres du même côté d'un support commun, notamment d'une plaque (100) commune de support, qui forme une borne électrique de l'agencement (5) de parafoudre.

6. Agencement (5) de parafoudre suivant l'une des revendications 3 ou 4 précédentes,
**caractérisé en ce que**
les piles (30) de disques d'au moins deux parafoudres (10a-10f), notamment celles du premier et du deuxième parafoudres (10a-10f), sont disposées sur des côtés opposés d'un support commun, notamment d'une plaque commune de support, qui forme une borne électrique de l'agencement (5) de parafoudre.

7. Agencement (5) de parafoudre suivant l'une des revendications 3 à 6 précédentes,
**caractérisé en ce que**
deux piles (30) de disques d'au moins deux parafoudres (10a-10f), notamment celles du premier et du deuxième parafoudres (10a-10f), sont disposées co-axialement.

8. Agencement (5) de parafoudre suivant l'une des revendications 3 à 7 précédentes,
**caractérisé en ce que**
dans le parafoudre (10a-10f) et/ou dans le au moins un autre parafoudre (10a-10f) les éléments (20) de résistance travaillant en fonction de la tension sont serrés mécaniquement entre deux éléments extérieurs de connexion électriques de l'agencement (5) de parafoudre ou entre l'un des deux éléments extérieurs de connexion électrique de l'agencement (5) de parafoudre et un élément (50) extérieur de contact du parafoudre (10a-10f) respectif.

9. Unité de coupure ayant un élément de coupure,
**caractérisée en ce que**
avec l'élément de coupure est monté en parallèle un agencement (5) de parafoudre suivant l'une des revendications 3 à 8 précédentes.
